# EUROPÄISCHE PATENTSCHRIFT

(11) **EP 1 631 418 B1**
(45) Veröffentlichungstag und Bekanntmachung des Hinweises auf die Patenterteilung: **27.12.2006**
(21) Anmeldenummer: 04733337.2
(22) Anmeldetag: 17.05.2004
(51) Int. Cl.: B25B 23/142

(54) **SCHRAUBENDREHER MIT DREHMOMENTBEGRENZUNG**
SCREWDRIVER WITH TORQUE CONTROL
TOURNEVIS A LIMITATION DU COUPLE DE ROTATION

(30) Priorität: 17.05.2003 DE 20320337 U; 03.04.2004 DE 102004016521
(43) Veröffentlichungstag der Anmeldung: 08.03.2006
(73) Patentinhaber: WERA WERK HERMANN WERNER GmbH & Co. KG, D-42349 Wuppertal (DE)
(72) Erfinder: ABEL, Michael, 42477 Radevormwald (DE)
(74) Vertreter: Grundmann, Dirk
(86) Internationale Anmeldenummer: PCT/EP2004/005283
(87) Internationale Veröffentlichungsnummer: WO 2004/101227

(56) Entgegenhaltungen:
- EP-A- 1 080 848
- EP-A- 1 092 510
- EP-A- 1 110 512
- FR-A- 1 569 991
- GB-A- 856 136
- GB-A- 913 388
- US-A- 2 733 622
- US-A- 2 797 564
- US-A- 4 448 098
- US-A- 5 746 298
- US-A1- 2001 025 714

## Beschreibung

Die Erfindung betrifft einen Schraubendreher gemäß den Oberbegriffen der Ansprüche 1 und 7 mit einem Griff und einer Klinge, wobei der Griff ein sich an der Klinge anschließendes vorderes Griffteil und ein eine der Klinge abgewandte Kuppe ausbildendes rückwärtiges Griffteil aufweist, wobei das rückwärtige Griffteil eine Höhlung zur zumindest teilweisen Aufnahme einer mit der Klinge zusammenwirkenden Drehmomentbegrenzungseinrichtung aufweist und die zum Griff in Achsrichtung des Griffes im Wesentlichen unbewegliche Klinge eine Durchgangsbohrung des vorderen Griffteiles durchragt, wobei die Drehmomentbegrenzungseinrichtung ein axial- und drehfest mit der Klinge verbundenes erstes Zahnteil ausbildet und ein drehfest und gegen die Rückstellkraft einer Druckfeder axial verschieblich dem Griff zugeordnetes zweites Zahnteil aufweist, wobei die Zahnteile die Klinge umgebende Stirnverzahnungen ausbilden, deren Zähne Schrägflanken ausbilden, die von der Druckfeder gegeneinander gedrückt werden und bei Erreichen eines Grenzdrehmomentes aufeinander abgleiten.

Ein gattungsgemäßer Schraubendreher ist aus der US 4,063,474 vorbekannt. Innerhalb der Höhlung des rückwärtigen Griffteiles befindet sich eine Drehmomentbegrenzungsanordnung. Das Auslösedrehmoment ist dort einstellbar. Ein aus mehreren Griffteilen bestehender Schraubendrehergriff ist ferner aus der EP 1 092 510 A vorbekannt. Auch die US 5 746 298 A; US 2,396,040 und US 2,797,564 beschreiben Schraubendreher mit mehreren Griffteilen, die insbesondere miteinander verschraubt sind und die eine Höhlung ausbilden, in der eine Drehmomentbegrenzungsanordnung liegt.

Aus der US 5 746 298 A ist ein Drehmomentschraubwerkzeug bekannt, bei dem die Klinge mit einem Lagerkragen zwischen zwei Abschnitten eines Gehäuses gelagert ist. Auf diesem Lagerkragen sitzt ein Zahnteil, welches mit einem exzentrisch angeordneten Stift abgetastet wird. Dieser Stift beaufschlagt das Zahnteil in Achsrichtung und den Lagerkragen gegen den es lagernden Abschnitt des klingenseitigen Gehäuseteiles.

Der Erfindung liegt die Aufgabe zugrunde, eine schnelle Montage und Demontage des Werkzeuges zu ermöglichen.

Gelöst wird die Aufgabe durch die in den unabhängigen Ansprüchen 1 und 7 angegebene Erfindung.

Der Anspruch 1 sieht einen drehfest und axialfest der Klinge zugeordneten Lagerkragen vor, der zwischen Lagerabschnitten der beiden Griffteile gelagert ist und vom klingenfesten Zahnteil ausgebildet ist. Zufolge dieser Ausgestaltung werden die Druckkräfte, die beim Schraubvorgang auf das Werkzeug von dem Benutzer ausgeübt werden, sicher in den Griff übertragen. Der Lagerkragen stützt sich bevorzugt auf einen Bereich, der der Öffnung der Höhlung zugeordnet ist, ab. Hierdurch kann das rückwärtige Ende der Klinge frei in die Höhlung ragen. Das klingenfeste Zahnteil und die Gegenverzahnung des grifffesten Zahnteils bilden Sägezähne aus, die ineinandergreifen. Hierdurch kann in Eindrehrichtung einer Schraube die Drehmomentbegrenzung dadurch in Wirkung treten, dass bei Erreichen eines Grenzdrehmomentes die Zahnflanken aufeinander abgleiten und bei Erreichen eines Auslösedrehmomentes übereinander gleiten. Die steilen Flanken, die insbesondere senkrecht zu der Schnittebene durch die Klinge verlaufen, treten in Löserichtung der Schraube in Druckkontakt. Hierdurch kann in diese Drehrichtung ein erheblich höheres Drehmoment aufgebracht werden. In einer Weiterbildung ist vorgesehen, dass die Schraubendruckfeder sich an Distanzscheiben abstützt. Durch die Wahl der Dicke oder der Anzahl der Distanzscheiben kann das Grenzdrehmoment eingestellt werden. Der Endabschnitt der Klinge kann einen Teil der Schraubendruckfeder durchdringen. In einer bevorzugten Ausgestaltung stützt sich das klingenfeste Zahnteil auf einem als Bund die Klinge umschließenden Gegenlager ab. Der vordere Griffteil, der diesen Bund ausbildet, kann eine Kehle des Griffs oder aber auch eine Verschlusskappe für die Öffnung der Griffhöhlung ausbilden. Das Gegenzahnteil, welches axial innerhalb des Griffes gegen die Rückstellkraft der Druckfeder verschieblich ist, besitzt an seiner Außenmantelwand in Verschieberichtung sich erstreckende Rippen. Diese Rippen ragen in Rippenzwischenräume von korrespondierenden Rippen, die der Höhlungswandung der Höhlung zugeordnet sind.

Bei der in Anspruch 7 angegebenen Lösung ist vorgesehen, dass die gesamte Drehmomentbegrenzungseinrichtung fest der Klinge zugeordnet ist. Sie kann als vormontiertes Teil durch die Öffnung des rückwärtigen Griffteiles eingeschoben werden, um dort axial kräftefrei einzuliegen. Die Montage ist damit ohne Aufbringung von Axialkräften möglich. Die Druckfeder kann sich nicht nur auf dem Boden der Höhlung abstützen. In einer bevorzugten Ausgestaltung der Erfindung ist vorgesehen, dass sich die Druckfeder der auf dem Lagerkragen abstützt. Bei dieser Variante kann sich das klingenfeste Zahnteil im Bereich des freien Endes der Klinge befinden. Die gesamte Drehmomentbegrenzungseinrichtung ist auch dann est der Klinge zugeordnet. Nach Lösen des vorderen Griffteiles kann die Klinge mitsamt der beiden Zahnteile und der vorgespannten Druckfeder aus der Höhlung herausgenommen werden. Dies erleichtert die Wartung und die Montage. Darüber hinaus ist es von Vorteil, wenn sich das der Klinge axial und drehfest zugeordnete Zahnteil an einer Unterlegscheibe abstützt, die mittels einer auf das freie Ende der Klinge aufgeschraubten Mutter fixiert ist. Mit dieser Mutter lässt sich dann auch das Auslösemoment einstellen. Das Gegenzahnteil bildet vorzugsweise eine Höhlung aus. Diese Höhlung ist als Ringhöhlung ausgebildet und kann einen Teilbereich der Druckfeder aufnehmen. Die Druckfeder stützt sich dann auf dem Boden der Ringhöhlung ab. die bevorzugte Gestalt des Griffes ist neben dem langgestreckten Griff auch der Winkelgriff.

Ferner kann vorgesehen sein, dass die beiden Griffteile in verschraubtem Zustand derart miteinander verrastet sind, dass sie nur nach Zerstörung eines der Trennebenen zugeordneten Rastgliedes wieder auseinanderschraubbar sind. Anders als beim Stand der Technik, bei dem die Schraubveribndung zwischen den beiden riffteilen jederzeit gelöst werden kann, um beispielsweise das Auslösedrehmoment durch Austausch der Feder oder anderer Bestandteile ändern zu können, ist dies erfindugnsgemäß nicht mehr möglich. Da das Auseinanderschrauben der beiden Griffteile mit der Zerstörung eines Rastgliedes verbunden ist, sind Manipulationen am Grenzdrehmoemtn sofort erkennbar. Bevorzugt ist das Rastglied so ausgebidet, dass dessen Bruch äußerlich leicht erkennbar ist. Ineienr Weiterbildung der Erfindung ist vorgesehen, dass jedes der beiden Griffteile im Bereich der Trennebene eine Stufe ausbildet. Diese Stufe bildet im verschraubten Zustand eine Ringnut. In dieser Ringnut liegt ein Ring ein. Der Ring überdeckt dabei die Trennebene zwischen den beiden Griffteilen. Jede der beiden Stufen bildet zumindest eine Aussparung aus. Im verschraubten Zustand liegen die Aussparungen derart nebeneinander, dass sie sich zu einer Tasche ergänzen. In dieser Tasche liegt im verschraubten Zustand das Rastglied des Rings ein. Dieses Rastglied bildet einen Vorsprung mit zwei Abschnitten. Jeweils ein Abschnitt liegt in einer der beiden Aussparungen, so dass die Aussparungen nicht auseinander gedreht werden können, ohne dass der Vorsprung zerstört wird. In einer Weiterbildung der Erfindung ist vorgesehen, dass ein Abschnitt des Vorsprungs fest in einer der beiden Aussparungen einliegt und der andere Abschnitt eine Federzunge ausbildet, die in Zusammenschraubrichtung aus der ihr zugeordneten Aussparung ausweichen kann und in der anderen Schraubrichtung eine Drehsperre ausbildet. Bei dieser Ausgestaltung kann der Ring bei der Montage auf die Stufe des einen Griffteiles aufgelegt werden, so dass ein Abschnitt fest in der zugeordneten Aussparung einliegt. Beim Zusammenschrauben der beiden Griffteile nähert sich die Stufe des anderen Griffteiles der Stufe, die den Ring trägt, an. Die Trennebene wird dabei immer schmaler, bis die Flanke die Federzunge beaufschlagt. Die Federzunge kann dann in die Aussparung eintauchen, in der der Vorsprung bereits einliegt. Wird die Endstellung erreicht, in der beide Aussparungen die besagte Tasche ausbilden, federt die Federzunge in die gegenüberliegende Aussparung aus. Vorzugsweise besteht der Griff aus Kunststoff. Auch der Ring kann aus Kunststoff bestehen. Er kann ein Kunststoffspritzgussteil sein, dem das Rastglied materialeinheitlich angeformt ist.

Ausführungsbeispiele der Erfindung werden nachfolgend anhand beigefügter Zeichnungen erläutert. Es zeigen:
- Fig. 1: ein erstes Ausführungsbeispiel des erfindungsgemäßen Schraubendrehers in perspektivischer Darstellung;
- Fig. 2: den Ring mit zwei radial einwärts gerichteten Rastgliedern;
- Fig. 3: einen Schnitt gemäß der Linie III - III in Fig. 4;
- Fig. 4: einen Schnitt gemäß der Linie IV - IV in Fig. 3;
- Fig. 5: eine vergrößerte Darstellung eines Ausschnittes der Fig. 3;
- Fig. 6: einen Schnitt gemäß der Linie VI - VI in Fig. 4;
- Fig. 7: einen Schnitt gemäß der Linie VII - VII in Fig. 4;
- Fig. 8: ein zweites Ausführungsbeispiel des erfindungsgemäßen Schraubendrehers mit einem Winkelgriff in der Ansicht;
- Fig. 9: den Schraubendreher des zweiten Ausführungsbeispiels mit einem Viertelschnitt im Bereich der Drehmomentbegrenzungseinrichtung;
- Fig. 10: die Frontansicht des Schraubendrehers gemäß Fig. 8;
- Fig.11: in der Ansicht die Klinge mit montierter Drehmomentbegrenzungsanordnung;
- Fig. 12: einen Schnitt gemäß der Linie XII - XII in Fig. 10 und
- Fig. 13: einen Schnitt gemäß der Linie XIII - XIII in Fig. 8.

Der Schraubendreher besteht aus einem Griff 1 und einer Klinge 2. Der Griff 1 besteht aus zwei Kunststoffteilen 3, 4. Es handelt sich dabei um ein vorderes Griffteil 3, dessen Stirnfläche die Klinge 2 entspringt, und einem rückwärtigen Griffteil 4, welches eine Kuppe 5 ausbildet, die auf der der Klinge abgewandten Seite des Griffs 1 liegt.

Die Klinge 2 ist gegenüber dem Griff 1 bei Überschreiten eines Auslösedrehmomentes drehbar. Der Griff besitzt in einer inneren Höhlung 9 aber ein Gesperre, welches eine Drehmomentbegrenzungsanordnung ausbildet, mit welchem durch Drehen des Griffes 1 auf die Klinge 2 ein Drehmoment aufgebracht werden kann. Bei Erreichen des Auslösedrehmomentes dreht die Klinge im Griff durch. In Gegenrichtung können erheblich höhere Drehmomente übertragen werden.

Der vordere Griffteil 3 bildet ein Innengewinde 6 aus. In dieses Innengewinde 6 kann ein Außengewinde 7 eines Gewindeflansches des rückwärtigen Griffes 4 eingeschraubt werden. Dabei tritt der vordere Griffteil 3 unter Ausbildung einer Trennebene 8 in berührender Anlage an den rückwärtigen Griffteil 4. Im Bereich der Trennebene 8 bildet jedes der beiden Griffteile 3, 4 eine Stufe 11', 11" aus. Im zusammengeschraubten Zustand bilden die beiden Stufen 11', 11" eine Ringnut 11 aus. In der Mitte des Bodens der Ringnut 11 verläuft die Trennebene 8. In der Ringnut 11 liegt ein Kunststoffring 12. Dieser Kunststoffring 12 besitzt an zwei sich diametral gegenüberliegenden Stellen radial einwärts ragende Rastglieder 10. Jedes der beiden Rastglieder 10 bildet einen ersten Vorsprung 10' und einen zweiten Vorsprung 10" aus. Der erste Vorsprung 10 ' liegt in einer Aussparung 13' des vorderen Griffteiles 3. Der zweite Abschnitt 10" liegt in einer Aussparung 13" des rückwärtigen Griffteiles 4. Die beiden Aussparungen 13' und 13" bilden im zusammengeschraubten Zustand eine Tasche 13.

Wie die Fig. 7 zeigt, ist der zweite Abschnitt 10", der in der Aussparung 13" einliegt, als Federzunge ausgebildet. Zufolge dieser Ausgestaltung kann sich gemäß der Darstellung der Fig. 7 dort das rückwärtige Griffteil 4 gegenüber dem vorderen Griffteil 3 nach links verlagern. Wird die Federzunge 10" von der Begrenzung der Aussparung 13" beaufschlagt, so kann sie in die andere Aussparung 13' eintauchen. Eine Verlagerung des rückwärtigen Griffteiles 4 gegenüber dem vorderen Griffteil 3 in Gegenrichtung, also nach rechts, ist nicht möglich, da die Federzunge 10" sperrend vor der entsprechenden Wandung der Aussparung 13" liegt.

Wird in der in Fig. 7 dargestellten Darstellung das rückwärtige Griffteil 4 gegenüber dem vorderen Griffteil 3 trotzdem (in Aufschraubrichtung) nach rechts verlagert, so bricht die Federzunge 10" bzw. das gesamte Rastglied 10 vom Ring ab. Dadurch ist eine eventuelle Manipulation am Schraubendrehergriff erkennbar.

Bei der Montage des Griffs wird zunächst der Ring, der in der Fig. 2 dargestellt ist, auf die Stufe 11" des vorderen Griffteiles 3 aufgelegt. Dabei ragt der Abschnitt 10' des Rastgliedes 10 in die Aussparung 13'. Jetzt kann das Außengewinde 7 in das Innengewinde 6 eingeschraubt werden. Dadurch verringert sich der Abstand der beiden Griffteile 3, 4 im Bereich der Trennebene 8, bis die Federzunge 10" beaufschlagt wird. Treten die beiden Aussparungen 13',13" in Gegenüberlage zur Ausbildung der Tasche 13, kann die Federzunge 10" in die ihr zugeordnete Aussparung 13" einfedern.

Das rückwärtige Ende der Klinge 2, die aus Stahl besteht, ist von einem Kunststoffteil umgeben. Dieses Kunststoffteil bildet ein Zahnteil 14 aus. Das Zahnteil 14 besitzt eine Verzahnung 14' mit sägezahnförmigen Zähnen. Das Zahnteil 14 ist drehfest mit der Klinge 2 verbunden.

Die Höhlung 9 des rückwärtigen Griffteiles 4 besitzt nicht dargestellte, in Achsrichtung verlaufende Nuten bzw. Rippen. In die Nuten der Wandung der Höhlung 9 greifen nicht dargestellte Rippen eines Gegenzahnteiles 15 ein. Das Gegenzahnteil 15 besitzt eine Verzahnung 15', die zu der Verzahnung 14' korrespondiert. Auf der rückwärtigen Stirnfläche des Gegenzahnteiles 15 liegen Distanzscheiben 17. Auf den Distanzscheiben 17 stützt sich eine Schraubendruckfeder 16 ab, die sich mit ihrem anderen Ende auf dem Boden der Höhlung 9 abstützt. Ein Endabschnitt der kunststoffummantelten Klinge ragt dabei in die Höhlung der Schraubendruckfeder 16 ein. Dieser Endabschnitt der Klinge 2 durchragt das hülsenförmige Gegenzahnteil 15.

Das rückwärtige Griffteil 4 bildet eine Lagerwandung 19 aus, gegen welche sich ein Ringkragen 18 des Zahnteiles 14 abstützt. Mit einem Lagervorsprung 20 stützt sich das Zahnteil 14 auf einem Gegenlager 21 des vorderen Griffteiles 3 ab, so dass es axial fest im Griff 1 einliegt. Das Zahnteil 14 nimmt die Klinge 2 auf. Die Klinge 2 steckt mit ihrem Ende fest in dem sich bis in die Höhlung der Druckfeder 16 erstreckenden Kunststoffteil 14.

Durch Wahl geeigneter Distanzscheiben 17 kann das Auslösedrehmoment eingestellt werden. Die Klinge 2 durchragt mit Spiel eine Axialhöhlung des vorderen Griffteiles 3.

Wesentlich bei dem zuvor beschriebenen Ausführungsbeispiel ist die axiale Lagerung der Drehmomentbegrenzungseinrichtung im Bereich des Griffs. Die Lagerung erfolgt mit einem drehfest und axialfest der Klinge zugeordneten Lagerscheibe. Das eine Ende 20 der Lagerscheibe 18 stützt sich auf einem Gegenlager 21 des vorderen Griffteiles 3 und das andere Ende der Lagerscheibe 18 stützt sich an einem Abschnitt des rückwärtigen Griffteils 4 ab. Werden die beiden Griffteile 3, 4 voneinander getrennt, so kann die Klinge mitsamt der Drehmomentbegrenzungsanordnung aus der Höhlung 9 entfernt werden.

Bei dem in den Figuren 8 bis 12 dargestellten zweiten Ausführungsbeispiel ist die gesamte Drehmomentbegrenzungsanordnung fest der Klinge zugeordnet. Die Klinge 2 besteht aus einem Sechskantstahl mit einer Abstufung 30. Auf dieser Abstufung 30 stützt sich eine kreisrunde Metallscheibe 18 ab. Diese Metallscheibe 18 bildet eine Lagerscheibe. Den verjüngten Abschnitt der Klinge 2 in sich aufnehmend stützt sich auf der rückwärtigen Breitseitenfläche der Lagerscheibe 18 eine kräftige Schraubendruckfeder mit einem rechteckigen Windungsprofil ab. Die Spannkraft dieser Schraubendruckfeder 16 definiert das Grenzdrehmoment, bei welchem die weiter unten noch zu erläuternden Zähne 28 einer Verzahnung 15 und einer Gegenverzahnung 15 außer Eingriff treten.

Das von der Lagerscheibe 18 weg weisende Ende der Schraubendruckfeder 16 steckt in einer Ringhöhlung 29, die einem Gegenzahnteil 15 zugeordnet ist. Das Gegenzahnteil 15 ist aus Kunststoff und besitzt an seiner Außenwandung Rippen 23.

Das Gegenzahnteil 15 bildet Sägezähne 27 aus. Diese Sägezähne 27 befinden sich auf der dem Boden der Ringnut, auf welchem sich die Druckfeder 16 abstützt, abgewandten Seite. Die Zähne 28 greifen in Lücken von Sägezähnen 27 eines Zahnteiles 14 ein. Das Zahnteil besteht ebenfalls aus Kunststoff. Es ist aber drehfest der Klinge 2 zugeordnet. Die Kraft der vorgespannten Druckfeder 16 presst das Zahnteil 14 gegen eine auf einem Gewindeabschnitt 24 der Klinge 2 zugeordneten Unterlegscheibe 26. Die Unterlegscheibe 26 wird von einer Mutter 25 gehalten, die auf den Gewindeabschnitt 24 aufgeschraubt ist.

Mit der Mutter 25 kann die Spannkraft der Druckfeder 16 und damit das Auslösedrehmoment eingestellt werden.

Die oben erwähnten Rippen 23 des Gegenzahnteils 15 greifen in zwischen Rippen 22 liegende Nuten ein, wobei die Rippen 22 von der Wandung der Höhlung 9 ausgebildet werden. Demzufolge kann das Gegenzahnteil 15 sich in Achsrichtung gegen die Spannkraft der Druckfeder 16 innerhalb der Höhlung 9 bewegen, es ist aber drehfest dem rückwärtigen Griffteil 4 zugeordnet. Über die Zähne 27, 28 kann somit ein Drehmoment vom Griffteil auf die Klinge übertragen werden.

Das vordere Griffteil 3 bildet eine Verschlusskappe aus. Diese Verschlusskappe ist in einen durchmessererweiterten Abschnitt der Höhlung 9 eingeclipst. Ein innerer Bund des vorderen Griffteiles 3 bildet ein Gegenlager 21 aus, auf welchem sich die Lagerscheibe 18 abstützen kann.

Die Funktionsweise dieses Schraubwerkzeuges ist die folgende:
Zur Montage wird zunächst die Lagerscheibe 18 über den durchmesserverminderten Abschnitt der Klinge 2 geschoben. Sodann werden die Druckfeder 16 und das Gegenzahnteil 15 montiert. Auf das Gegenzahnteil 15 wird dann das Zahnteil geschoben, welches einen Kragen 30 ausbildet, welches in eine bodenseitige Führungsöffnung des Gegenzahnteiles 15 ragt. Unter Zwischenlage der Unterlegscheibe 26 wird dann durch Aufschrauben der Mutter 25 auf den Gewindeabschnitt 24 die Druckfeder gespannt.

Das in der Figur 11 vormontierte Teil wird sodann in die Öffnung 9 des rückwärtigen Griffteiles 4 eingeschoben, wo es kräftefrei einliegt. Der äußere Rand der Lagescheibe 18 stützt sich dabei auf den Stirnflächen der Rippen 22 ab. Diese bilden die Lagerwandung 19. Die Drehmomentbegrenzungseinrichtung samt Klinge 2 wird mittels der Verschlusskappe 3 innerhalb der Höhlung gehalten, wobei die Randkante des Bundes das Gegenlager 21 ausbildet, welches an der nach vorne weisenden Breitseite der Lagerscheibe 18 anliegt.

Wird über den Griff ein Drehmoment auf die Klinge 2 aufgebracht, so entstehen an den schräg aufeinander liegenden Flanken der Zähne 27, 28 Scherkräfte, die dazu führen, dass die Zähne 27, 28 bei Überschreiten eines Grenzdrehmomentes außer Eingriff geraten. Dabei wird die Druckfeder 16 geringfügig gespannt.

## Patentansprüche

1. Schraubendreher mit einem Griff (1) und einer Klinge (2), wobei der Griff (1) ein sich an der Klinge (2) anschließendes vorderes Griffteil (3) und ein rückwärtiges Griffteil (4) aufweist, wobei das rückwärtige Griffteil (4) eine Höhlung (9) zur zumindest teilweisen Aufnahme einer mit der Klinge (2) zusammenwirkenden Drehmomentbegrenzungseinrichtung aufweist und die zum Griff (1) in Achsrichtung des Griffes (1) im Wesentlichen unbewegliche Klinge (2) eine Durchgangsbohrung des vorderen Griffteiles (3) durchragt, wobei die Drehmomentbegrenzungseinrichtung ein axial- und drehfest mit der Klinge verbundenes erstes Zahnteil (14) ausbildet und ein drehfest und gegen die Rückstellkraft einer Druckfeder (16) axial verschieblich dem Griff (3) zugeordnetes zweites Zahnteil (15) aufweist, wobei die Zahnteile (14, 15) die Klinge (2) umgebende Stirnverzahnungen ausbilden, deren Zähne Schrägflanken ausbilden, die von der Druckfeder (16) gegeneinander gedrückt werden und bei Erreichen eines Grenzdrehmomentes aufeinander abgleiten, **gekennzeichnet durch** einen drehfest und axialfest der Klinge (2) zugeordneten Lagerkragen (18), der zwischen Lagerabschnitten (19, 20) der beiden Griffteile (3) gelagert ist und vom klingenfesten Zahnteil (14) ausgebildet ist.

2. Schraubendreher nach Anspruch 1, **dadurch gekennzeichnet, dass** die Verzahnung (14') des klingenfesten Zahnteiles (14) und die Gegenverzahnung (15') des grifffesten Zahnteiles (15) ineinander greifende Sägezähne ausbilden.

3. Schraubendreher nach einem der vorhergehenden Ansprüche, **dadurch gekennzeichnet, dass** das Grenzdrehmoment durch Distanzscheiben (17) definiert wird, gegen welche sich die Schraubendruckfeder (16) abstützt.

4. Schraubendreher nach einem der vorhergehenden Ansprüche, **gekennzeichnet durch** einen das Gegenzahnteil (15) und einen Teil der Schraubendruckfeder (16) durchdringenden Endabschnitt der Klinge (2).

5. Schraubendreher nach einem der vorhergehenden Ansprüche, **dadurch gekennzeichnet, dass** sich das klingenfeste Zahnteil (14) auf einem als Bund die Klinge umschließenden Gegenlager (21) abstützt.

6. Schraubendreher nach einem der vorhergehenden Ansprüche, **dadurch gekennzeichnet, dass** sich die Druckfeder (16) auf dem Boden der Höhlung (9) abstützt.

7. Schraubendreher mit einem Griff (1) und einer Klinge (2), wobei der Griff (1) ein sich an der Klinge (2) anschließendes vorderes Griffteil (3) und ein rückwärtiges Griffteil (4) aufweist, wobei das rückwärtige Griffteil (4) eine Höhlung (9) zur zumindest teilweisen Aufnahme einer mit der Klinge (2) zusammenwirkenden Drehmomentbegrenzungseinrichtung aufweist und die zum Griff (1) in Achsrichtung des Griffes (1) im Wesentlichen unbewegliche Klinge (2) eine Durchgangsbohrung des vorderen Griffteiles (3) durchragt, wobei die Drehmomentbegrenzungseinrichtung ein axial- und drehfest mit der Klinge verbundenes erstes Zahnteil (14) ausbildet und ein drehfest und gegen die Rückstellkraft einer Druckfeder (16) axial verschieblich dem Griff (3) zugeordnetes zweites Zahnteil (15) aufweist, wobei die Zahnteile (14, 15) die Klinge (2) umgebende Stirnverzahnungen ausbilden, deren Zähne Schrägflanken ausbilden, die von der Druckfeder (16) gegeneinander gedrückt werden und bei Erreichen eines Grenzdrehmomentes aufeinander abgleiten, **gekennzeichnet durch** einen axialfest der Klinge (2) zugeordneten Lagerkragen (18), der zwischen Lagerabschnitten (19, 20) der beiden Griffteile (3) gelagert ist, und zusammen mit der Druckfeder (16) und den beiden Zahnteilen (14, 15) eine fest mit der Klinge (2) verbundene Drehmomentbegrenzungseinrichtung bildet, die kräftefrei im rückwärtigen Griffteil (4) einliegt.

8. Schraubendreher nach Anspruch 7, **dadurch gekennzeichnet, dass** der Lagerkragen (18) von einer insbesondere aus Metall gefertigten Scheibe ausgebildet ist.

9. Schraubendreher nach einem der Ansprüche 7 oder 8, **dadurch gekennzeichnet, dass** sich die Druckfeder (16) auf dem Lagerkragen (18) abstützt.

10. Schraubendreher nach einem der Ansprüche 7 bis 9, **dadurch gekennzeichnet, dass** die fest der Klinge (2) zugeordnete Drehmomentbegrenzungseinrichtung von einer auf ein vom dem Ende der Klinge (2) gebildetes Gewinde (24) aufgeschraubten Mutter (25) fixiert ist, mittels welcher Mutter (25) vorzugsweise auch das Auslösemoment einstellbar ist.

11. Schraubendreher nach einem der Ansprüche 7 bis 10, **dadurch gekennzeichnet, dass** das die Gegenverzahnung (15') tragende zweite Zahnteil (15) eine Ringhöhlung ausbildet, in welche ein Teilbereich der Druckfeder (16) ragt, welche sich auf dem Boden der Ringhöhlung (9) abstützt.

12. Schraubendreher nach einem der vorhergehenden Ansprüche, **dadurch gekennzeichnet, dass** der Griff ein Winkelgriff ist.

13. Schraubendreher nach einem der vorhergehenden Ansprüche, **dadurch gekennzeichnet, dass** das vordere Griffteil (3) eine einen Gegenlagerbund (21) ausbildende Verschlusskappe ist.

14. Schraubendreher nach einem der vorhergehenden Ansprüche, **gekennzeichnet durch** in Achsrichtung verlaufende Außenrippen (23) des ring-förmig die Klinge umgebenden zweiten Zahnteiles (15), welches mit korrespondierenden Rippen (22) der Höhlungswandung der Höhlung (9) zusammenwirken.

15. Schraubendreher nach einem der vorhergehenden Ansprüche, **dadurch gekennzeichnet, dass** der Rand der den Lagerkragen (18) ausbildenden Scheibe auf den Stirnenden der Höhlungswandung der Höhlung (9) zugeordneten Rippen (22) aufliegt.

## Claims

1. Screwdriver with a handle (1) and a blade (2), wherein the handle (1) has a front handle part (3) adjoining the blade (2) and a rear handle part (4), the rear handle part (4) having a cavity (9) for at least partial accommodation of a torque-limiting device cooperating with the blade (2), and the blade, which is substantially unmovable towards the handle (1) in the axial direction of the handle (1), projects through a through bore in the front handle part (3), the torque-limiting device forming a first toothed part (14), connected to the blade as fixed axially and against rotation, and a second toothed part (15) allocated to the handle (3) as fixed against rotation and movable axially against the restoring force of a compression spring (16), wherein the toothed parts (14, 15) form front toothed elements surrounding the blade (2), the teeth of which form sloping flanks, which are pressed together by the compression spring (16) and slide down on one another, once a limit torque has been reached, **characterised by** a bearing collar (18) allocated to the blade (2) as fixed against rotation and axially fixed and which is positioned between bearing sections (19, 20) of the two handle parts (3) and formed by the toothed part (14) fixed to the blade.

2. Screwdriver according to claim 1, **characterised in that** the toothed element (14') of the toothed part (14) fixed to the blade and the opposite toothed element (15') of the toothed part (15) fixed to the handle form saw-teeth engaging in one another.

3. Screwdriver according to one of the preceding claims, **characterised in that** the limit torque is defined by spacer discs (17), against which the helical compression spring (16) is supported.

4. Screwdriver according to one of the preceding claims, **characterised by** an end section of the blade (2) penetrating the opposite toothed part (15) and part of the helical compression spring (16).

5. Screwdriver according to one of the preceding claims, **characterised in that** the toothed part (14) fixed to the blade is supported on a counter-bearing (21) enclosing the blade in the form of a band.

6. Screwdriver according to one of the preceding claims, **characterised in that** the compression spring (16) is supported on the floor of the cavity (9).

7. Screwdriver with a handle (1) and a blade (2), wherein the handle (1) has a front handle part (3) adjoining the blade (2) and a rear handle part (4), the rear handle part (4) having a cavity (9) for at least partial accommodation of a torque-limiting device cooperating with the blade (2), and the blade, which is substantially unmovable towards the handle (1) in the axial direction of the handle (1), projects through a through bore in the front handle part (3), the torque limiting-device forming a first toothed part (14), connected to the blade as fixed axially and against rotation, and a second toothed part (15) allocated to the handle (3) as fixed against rotation and movable axially against the restoring force of a compression spring (16), wherein the toothed parts (14, 15) form front toothed elements surrounding the blade (2), the teeth of which form sloping flanks, which are pressed together by the compression spring (16) and slide down on one another, once a limit torque has been reached, **characterised by** a bearing collar (18) allocated to the blade (2) as axially fixed and which is positioned between bearing sections (19, 20) of the two handle parts (3) and together with the compression spring (16) and the two toothed parts (14, 15) forms a torque-limiting device connected to the blade (2) as fixed and located in the rear handle part (4) free of forces.

8. Screwdriver according to claim 7, **characterised in that** the bearing collar (18) is formed by a disc, made in particular of metal.

9. Screwdriver according to one of claims 7 or 8, **characterised in that** the compression spring (16) is supported on the bearing collar (18).

10. Screwdriver according to one of claims 7 to 9, **characterised in that** the torque-limiting device allocated to the blade (2) as fixed is fixed by a nut (25) screwed on to a thread (24) formed by the end of the blade (2), by means of which nut (25) the trigger moment can preferably also be set.

11. Screwdriver according to one of claims 7 to 10, **characterised in that** the second toothed part (15) carrying the opposite toothed element (15') forms an annular cavity, into which a partial area of the compression spring (16), which is supported on the floor of the annular cavity (9), projects.

12. Screwdriver according to one of the preceding claims, **characterised in that** the handle is an angular handle.

13. Screwdriver according to one of the preceding claims, **characterised in that** the front handle part (3) is a locking cap forming a counter-bearing band (21).

14. Screwdriver according to one of the preceding claims, **characterised by** outer ribs (23) of the second toothed part (15) annularly surrounding the blade, running in an axial direction and cooperating with corresponding ribs (22) of the cavity wall of the cavity (9).

15. Screwdriver according to one of the preceding claims, **characterised in that** the edge of the disc forming the bearing collar (18) rests on the ribs (22) allocated to front ends of the cavity wall of the cavity (9).

## Revendications

1. Tournevis avec une poignée (1) et une lame (2), la poignée (1) comportant une partie de poignée avant (3) raccordée à la lame (2) et une partie de poignée arrière (4), la partie de poignée arrière (4) comportant une cavité (9) pour recevoir au moins partiellement un dispositif de limitation de couple de rotation coopérant avec la lame (2) et la lame (2) sensiblement fixe par rapport à la poignée (1) dans l'axe de la poignée (1) dépassant d'un alésage de passage de la partie de poignée avant (3), le dispositif de limitation de couple de rotation formant une première partie dentée (14) reliée à la lame de manière fixe en rotation et fixe dans le sens axial et comportant une seconde partie dentée (15) associée à la poignée (3), fixe en rotation et mobile dans le sens axial contre la force de rappel d'un ressort de pression (16), les parties dentées (14, 15) formant des dentures frontales entourant la lame (2) dont les dents forment des flancs obliques qui sont pressés les uns contre les autres par le ressort de pression (16) et qui glissent les uns sur les autres lorsqu'un couple de rotation limite est atteint, **caractérisé par** une collerette d'appui (18) associée à la lame (2) de manière fixe en rotation et fixe dans le sens axial qui est logée entre des segments d'appui (19, 20) des deux parties de poignée (3) et qui est formée par la partie dentée fixée à la lame (14).

2. Tournevis selon la revendication 1, **caractérisé en ce que** la denture (14') de la partie dentée fixée à la lame (14) et la denture antagoniste (15') de la partie dentée fixée à la poignée (15) forment des dents de scie venant en prise les unes dans les autres.

3. Tournevis selon l'une quelconque des revendications précédentes, **caractérisé en ce que** le couple de rotation limite est défini par des rondelles d'écartement (17) contre lesquelles s'appuie le ressort cylindrique de pression (16).

4. Tournevis selon l'une quelconque des revendications précédentes, **caractérisé par** un segment d'extrémité de la lame (2) traversant la partie dentée antagoniste (15) et une partie du ressort cylindrique de pression (16).

5. Tournevis selon l'une quelconque des revendications précédentes, **caractérisé en ce que** la partie dentée fixée à la lame (14) s'appuie sur une butée (21) entourant la lame sous forme de collet.

6. Tournevis selon l'une quelconque des revendications précédentes, **caractérisé en ce que** le ressort de pression (16) s'appuie sur le fond de la cavité (9).

7. Tournevis avec une poignée (1) et une lame (2), la poignée (1) comportant une partie de poignée avant (3) raccordée à la lame (2) et une partie de poignée arrière (4), la partie de poignée arrière (4) comportant une cavité (9) pour recevoir au moins partiellement un dispositif de limitation de couple de rotation coopérant avec la lame (2) et la lame (2) sensiblement fixe par rapport à la poignée (1) dans l'axe de la poignée (1) dépassant d'un alésage de passage de la partie de poignée avant (3), le dispositif de limitation de couple de rotation formant une première partie dentée (14) reliée à la lame de manière fixe en rotation et fixe dans le sens axial et comportant une seconde partie dentée (15) associée à la poignée (3), fixe en rotation et mobile dans le sens axial contre la force de rappel d'un ressort de pression (16), les parties dentées (14, 15) formant des dentures frontales entourant la lame (2) dont les dents forment des flancs obliques qui sont pressés les uns contre les autres par le ressort de pression (16) et qui glissent les uns sur les autres lorsqu'un couple de rotation limite est atteint, **caractérisé par** une collerette d'appui (18) associée à la lame (2) de manière fixe dans le sens axial qui est logée entre des segments d'appui (19, 20) des deux parties de poignée (3) et qui, conjointement avec le ressort de pression (16) et les deux parties dentées (14, 15), forme un dispositif de limitation de couple de rotation relié fixement à la lame (2) qui est logé avec des forces nulles dans la partie de poignée arrière (4).

8. Tournevis selon la revendication 7, **caractérisé en ce que** la collerette d'appui (18) est formée par une rondelle faite, en particulier, en métal.

9. Tournevis selon l'une quelconque des revendications 7 ou 8, **caractérisé en ce que** le ressort de pression (16) s'appuie sur la collerette d'appui (18).

10. Tournevis selon l'une quelconque des revendications 7 à 9, **caractérisé en ce que** le dispositif de limitation de couple de rotation associé fixement à la lame (2) est fixé par un écrou (25) vissé sur un filetage (24) formé par l'extrémité de la lame (2), écrou (25) à l'aide duquel le couple de dégagement peut, de préférence, être également réglé.

11. Tournevis selon l'une quelconque des revendications 7 à 10, **caractérisé en ce que** la seconde partie dentée (15) portant la denture antagoniste (15') forme une cavité annulaire dans laquelle fait saillie une portion du ressort de pression (16) qui s'appuie sur le fond de la cavité annulaire (9).

12. Tournevis selon l'une quelconque des revendications précédentes, **caractérisé en ce que** la poignée est une poignée coudée.

13. Tournevis selon l'une quelconque des revendications précédentes, **caractérisé en ce que** la partie de poignée avant (3) est un capuchon formant un collet de butée (21).

14. Tournevis selon l'une quelconque des revendications précédentes, **caractérisé par** des nervures extérieures (23) s'étendant dans l'axe de la seconde partie dentée (15) entourant la lame en forme d'anneau qui coopèrent avec des nervures correspondantes (22) de la paroi de la cavité (9).

15. Tournevis selon l'une quelconque des revendications précédentes, **caractérisé en ce que** le bord de la rondelle formant la collerette d'appui (18) repose sur des nervures (22) associées aux extrémités frontales de la paroi de la cavité (9).
